# FASCICULE DE BREVET EUROPEEN

(11) **EP 0 385 883 B1**
(45) Date de publication et mention de la délivrance du brevet: **08.12.1993**
(21) Numéro de dépôt: 90420056.5
(22) Date de dépôt: 01.02.1990
(51) Int. Cl.: E21D 9/06

(54) **Procédé de soutènement, par injection de boue, d'un front de taille d'un terrain, outil et bouclier d'injection en faisant application**
Verfahren zum Unterstützen einer Abbaufront durch Injektion von Schlamm, Werkzeug und Injektionsschild dafür
Method for supporting a mining wall by means of mud injection, tool and injection shield therefor

(30) Priorité: 01.02.1989 FR 8901506
(43) Date de publication de la demande: 05.09.1990
(73) Titulaire: Association pour la Formation Permanente des Cadres de l'Equipement: FORMEQUIP, F-69518 Vaulx en Velin (FR)
(72) Inventeur: Mohkam, Mohsen, F-69120 Vaulx en Velin (FR)
(74) Mandataire: Ropital-Bonvarlet, Claude

(56) Documents cités:
- DE-A- 3 514 563
- DE-A- 3 605 221
- DE-A- 3 705 095
- FR-A- 2 426 145
- FR-A- 2 481 360
- FR-A- 2 526 855
- US-A- 1 997 887
- US-A- 4 043 137

## Description

La présente invention concerne le domaine technique du soutènement d'un front d'avancement et de taille d'une galerie souterraine, telle qu'un tunnel, réalisée dans un terrain ébouleux, de nature et de granulométrie diverses, aquifère ou non.

L'invention vise, plus précisément, le soutènement d'un front de taille et d'avancement, lors du creusement d'une galerie souterraine, par la méthode dite à bouclier pressurisé.

Selon cette méthode, il est connu de déplacer en translation, à l'intérieur du terrain à creuser, une machine appelée tunnelier et comportant, notamment, un bouclier de soutènement placé en avant de la machine. D'une manière générale, le bouclier comporte une chambre d'abattage délimitée par le front du terrain taillé par un outil tournant, une virole externe et une cloison transversale étanche placée à distance de l'outil de taille.

Dans une première technique connue de soutènement, la chambre d'abattage est destinée à contenir de l'air comprimé assurant la stabilité du front de taille.

Les applications de cette technique de soutènement s'avèrent, en pratique, très limitées, dans la mesure où le terrain creusé doit être homogène et présenter une fine granulométrie. Par ailleurs, la mise en oeuvre de cette technique impose de laisser subsister une couverture de terrain au moins égale au diamètre du tunnel creusé, notamment par le document **FR 2 526 855**.

Une seconde technique de soutènement connue consiste à introduire, dans la chambre d'abattage, une boue sous pression présentant des caractéristiques de blocage déterminées en relation avec le terrain rencontré lors du creusement. La boue, par exemple du type bentonitique, est destinée à pénétrer le terrain correspondant sur une profondeur donnée et/ou revêtir le front de taille pour constituer un cake mobilisateur de la pression stabilisatrice du front de taille. Les déblais, qui se trouvent en suspension dans la boue à l'intérieur de la chambre d'abattage, sont évacués de cette dernière avec la boue, vers une station de traitement permettant de récupérer la boue et de l'injecter de nouveau dans la chambre d'abattage.

Cette technique de soutènement par pression de boue présente un inconvénient majeur qui est celui d'imposer la mise en oeuvre d'une station de traitement et, par suite, de canalisations d'amenée et de retour, nécessitant l'utilisation d'une importante quantité de boue qui est très onéreuse.

Un autre inconvénient de cette technique réside dans le fait que la présence de la boue dans la chambre d'abattage ne permet pas d'observer le front de taille et l'outil pendant l'abattage du terrain.

Pour tenter de remédier aux inconvénients de cette technique, l'art antérieur a proposé une variante de la technique de soutènement, dit à bouclier, à pression d'air comprimé. Conformément à cette technique décrite par le document **FR-A-2 481 360**, l'outil de taille est porté par un bras pivotant traversant la cloison transversale étanche et pourvu d'un dispositif de projection d'une boue sur le front du terrain, vers la zone d'environnement de l'outil, de manière à projeter la boue sur la partie du terrain que l'outil vient de tailler, en tentant de créer une membrane d'étanchéité de surface recouvrant le front d'abattage et permettant de maintenir une pression d'air de stabilisation du front de taille à une pression donnée.

Il apparaît que la mise en oeuvre de cette technique présente plusieurs inconvénients.

Il doit, tout d'abord, être considéré que cette technique ne permet pas de contrôler la répartition du débit de boue projetée, en vue d'obtenir un revêtement homogène du terrain. Cette contrainte entraîne, d'une part, des surcharges localisées de boue entraînant un décrochement de la membrane présumée et, d'autre part, des sous-charges ponctuelles de boue susceptibles de constituer des zones où l'étanchéité du terrain n'est plus assurée.

La formation d'une membrane d'étanchéité homogène est d'autant plus difficile à réaliser que des phénomènes de rebondissement de boue sur le front de taille apparaissent, en raison du principe même de cette technique, consistant en une projection de boue sur le terrain. Il est à noter que ces projections altèrent, voire même empêchent, l'observation du front de taille.

De plus, il s'avère que cette technique, qui vise à rendre étanche la partie du terrain que l'outil vient de tailler, provoque une rupture d'étanchement de la membrane, au niveau de la partie du terrain qui est en cours de taillage. De plus, il apparaît que la partie du front d'abattage, située au niveau du radier du tunnel, n'est pas revêtue par la boue, dans la mesure où la buse de projection ne peut accéder immédiatement à cette partie du front d'abattage, en raison du temps de positionnement de la buse de projection.

Pour toutes les raisons énoncées ci-dessus, la technique de soutènement décrite ci-dessus ne permet pas d'assurer la formation d'une membrane d'étanchement au niveau du front d'abattage, de sorte que l'air comprimé diffuse, à l'intérieur du terrain et n'est plus en mesure d'assurer sa fonction de soutènement du front de taille. Dans la mesure où cette technique ne permet pas la formation d'une membrane présumée étanche sur toute la surface du front de taille, les inconvénients de la technique du bouclier à air comprimé subsistent. Par conséquent, les applications de cette technique de soutènement s'avèrent, en pratique, très limitées, dans la mesure où le terrain creusé doit être homogène et présenter une fine granulométrie. Par ailleurs, la mise en oeuvre de cette technique impose de laisser subsister une couverture de terrain au moins égale au diamètre du tunnel creusé, en raison du faible pouvoir d'étanchement de ce cake déposé en surface du front d'abattage.

La présente invention vise donc à remédier aux inconvénients énoncés ci-dessus, en proposant un procédé de soutènement par injection de boue, d'un front de taille d'un terrain assurant la formation d'un cake d'étanchement et de blocage du front d'abattage sur la totalité de la surface de taille qui permet de maintenir, à l'intérieur de la chambre d'abattage, une pression efficiente de stabilisation du front de taille.

L'invention vise aussi à proposer un procédé adapté pour assurer une fonction de soutènement pour un front de taille de terrains de natures diverses.

L'invention vise aussi à proposer un procédé de soutènement offrant la possibilité d'examiner le front de taille pendant l'abattage du terrain par l'outil de taille.

L'invention vise, également, à offrir un procédé de soutènement permettant de s'affranchir de la mise en oeuvre d'une station de traitement des déblais et de boue.

Pour atteindre les buts ci-dessus, le procédé de soutènement d'un front de taille d'un terrain dans lequel est déplacé en translation un bouclier d'injection, du type comportant une chambre d'abattage destinée à contenir de l'air comprimé à une pression déterminée et délimitée par une virole externe, une cloison étanche et par le front du terrain revêtu par une boue et taillé par un outil entraîné en rotation. Le procédé selon l'invention consiste à injecter la boue en aval du front de taille dans le sens de progression du bouclier, en traversant l'outil de taille, pour former, préalablement et/ou simultanément à l'attaque de l'outil, un cake de blocage et d'étanchement du front de taille qui subsiste continuellement après le passage de l'outil, en vue d'assurer un blocage et un étanchement continus du front de taille soutenu par l'air comprimé.

La présente invention vise, également, à proposer un outil pour tailler le front d'un terrain comportant :
- un conduit d'amenée de boue prolongé par une buse de pénétration dans le terrain,
- et au moins deux porte-outils montés de façon diamétralement opposée sur le conduit et destinés à être entraînés en rotation,

caractérisé en ce que la buse de pénétration comporte au moins un orifice d'injection de boue à l'intérieur du terrain et en ce que chaque porte-outil supporte au moins un fer dont l'extrémité libre s'étend dans un plan de taille placé en retrait d'un orifice d'injection de boue.

Diverses autres caractéristiques ressortent de la description faite ci-dessous en référence aux dessins annexés qui montrent, à titre d'exemples non limitatifs, des formes de réalisation de l'objet de l'invention.

La **fig. 1** est une coupe en élévation d'un bouclier d'injection en cours de creusement d'une galerie souterraine.

La **fig. 2** est une vue en perspective d'un outil de taille permettant de mettre en oeuvre le procédé de soutènement selon l'invention.

La **fig. 3** est une vue de face de l'outil de taille conforme à la **fig. 2**.

La **fig. 4** est une vue en coupe prise, sensiblement, selon les lignes **IV-IV** de la **fig. 3** et montrant le procédé de soutènement selon l'invention.

La **fig. 5** est une vue de dessus prise selon la ligne **V** de la **fig. 4** et montrant un détail caractéristique de l'outil de taille.

La **fig. 6** est une vue de face d'une autre variante de réalisation d'un outil de taille.

La **fig. 7** est une vue en coupe prise sensiblement selon les lignes **VII-VII** de la **fig. 6**.

La **fig. 1** illustre un terrain **1** de nature et de granulométrie diverses, aquifère ou non, et dans lequel est déplacé, en translation dans le sens de la flèche **a**, une machine **2** appelée, généralement, tunnelier et destinée à creuser une galerie souterraine, telle qu'un tunnel. De façon classique, le tunnelier **2** est équipé, à sa partie avant, d'un bouclier d'injection **4** comportant une chambre d'abattage **5** et, à sa partie arrière, d'appareils et de dispositifs, non représentés, mais connus en soi, assurant le fonctionnement du tunnelier.

La chambre d'abattage **5** est délimitée par une virole externe **6**, une cloison transversale étanche **7** située à distance de l'extrémité libre de la virole **6** et par le front **T** du terrain **1** placé à l'intérieur de la virole et destiné à être abattu à l'aide d'un outil de taille **8**.

Dans l'exemple illustré, le bouclier d'injection **4** est du type à attaque ponctuelle, dans la mesure où la surface découverte par l'outil ne constitue qu'une faible portion du front de taille **T**. Dans cet exemple, l'outil de taille **8** est porté par un bras télescopique **9** entraîné en rotation et articulé sur une rotule **11** permettant à l'outil d'atteindre toute la surface du terrain placée en relation de la virole.

Le procédé de soutènement selon l'invention consiste, à partir d'une canalisation **12** traversant le bras **9**, à injecter, en aval ou en avant du front de taille **T**, selon le sens de progression **a** du bouclier et en traversant l'outil de taille **8**, une boue présentant des caractéristiques déterminées de blocage et d'étanchement du terrain rencontré. La boue, qui est représentée par les flèches **f₁** sur les **fig. 1** et **4**, pénètre à l'intérieur du terrain et l'emprègne sur une profondeur déterminée et recouvre le front de taille sur une surface au moins égale à celle placée en relation de l'outil, de sorte qu'un cake **C** de blocage du terrain et d'étanchement du front de taille est formé, préalablement et/ou simultanément à l'attaque proprement dite de l'outil. Dans la mesure où la boue est injectée continuellement en aval du front de taille pour diffuser, à l'intérieur du terrain, le cake **C** est formé en continu et subsiste, après le passage de l'outil de taille **8** qui, comme illustré par exemple à la **fig. 4**, est animé d'un mouvement de balayage descendant représenté par la flèche **b**.

Simultanément à l'injection de boue, de l'air comprimé, représenté par la flèche f₂ sur la **fig. 1**, est introduit, par un tuyau d'arrivée **13**, dans la chambre d'abattage **5**, de manière à assurer la stabilité du front de taille **T**. L'air comprimé est retenu à l'intérieur de la chambre d'abattage, en raison de la présence du cake d'étanchement **C** qui limite la sortie de l'air à l'intérieur du terrain.

Le procédé selon l'invention permet d'obtenir un cake d'étanchement et de maintien de la pression stabilisatrice du front de taille **T** par l'injection de boue en relation et en aval de l'outil de taille **8**. Le procédé de l'invention permet aussi de réduire la consommation de boue utilisée complètement, en raison de son injection à l'intérieur du terrain. De plus, la chambre d'abattage **5**, qui contient de l'air comprimé, permet d'observer constamment le front de taille **T** par des hublots **14** ménagés dans la cloison étanche **7**. Par ailleurs, les déblais peuvent être évacués de la chambre d'abattage par tout moyen convenable mais, de préférence, mécanique, tel qu'une vis d'Archimède **15**.

Les **fig. 2 à 5** illustrent, plus précisément, une première variante de réalisation d'un outil de taille permettant de mettre en oeuvre le procédé de soutènement conforme à l'invention. L'outil de taille **8** comporte un conduit **16** d'amenée de boue destiné à être raccordé à la canalisation **12** traversant le bras **9**. Le conduit **16** est prolongé par une buse d'injection **17** et comporte, par exemple, sur sa surface externe, une vis **V** d'évacuation des déblais. Avantageusement, la buse **17** est constituée par un tronc de cône permettant de pénétrer dans le terrain et comporte au moins un trou d'injection **18** débouchant dans la petite base **17₁** du tronc de cône. De préférence, des trous d'injection **18₁** débouchent dans la surface latérale de la buse, de manière à assurer une injection suffisante de boue à l'intérieur du terrain pour constituer un cake d'étanchement et de blocage adapté au terrain. Avantageusement encore, la buse d'injection **17** est pourvue, extérieurement, d'au moins deux dents hélicoïdales **19** montées de façon diamétralement opposée et destinées à faciliter l'engagement de l'outil dans le terrain. Tel que cela apparaît plus précisément à la **fig. 3**, chaque dent **19** s'étend, par exemple, à partir de la petite base **17₁**, jusqu'à la grande base **17₂** du tronc de cône, selon une plage angulaire **l** sensiblement égale à 90 degrés.

L'outil de taille **8** comporte, également, au moins deux porte-outils **20** fixés solidement, de façon diamétralement opposée, sur le conduit **16**. Chaque porte-outil **20** est destiné à supporter, par tout organe de fixation approprié, tel que des vis **21**, au moins un et, par exemple, trois fers **22**. Selon l'invention, chaque fer **22** présente une extrémité libre **23** s'étendant dans un plan de taille **P** placé en retrait ou en amont par rapport aux orifices d'injection de boue **18, 18₁** **(fig. 4)**.

Dans l'exemple illustré d'un outil à attaque ponctuelle, chaque porte-outil **20** supporte, d'une part, deux fers **22₁** constitués par des dés et, d'autre part, un fer extérieur **22₂** formé par une dent qui présente une surface extérieure **22′₂** incurvée et tournée vers l'intérieur de l'outil pour faciliter l'engagement de ce dernier dans le terrain, quelle que soit l'inclinaison du bras porteur **9**. Bien entendu, les fers **22₁**, **22₂**, qui sont ménagés dans l'exemple illustré dans une pièce unique, peuvent être constitués par des pièces indépendantes les unes des autres.

Avantageusement, l'extrémité libre de chaque fer **22₁** est aménagée pour comporter une rainure **24** en **"V"** déterminant deux arêtes tranchantes **25**. Tel que cela ressort plus précisément de la **fig. 5**, le profil des rainures **24** s'étend dans un plan **Q** perpendiculaire au plan de rotation **R** de l'outil, de préférence à une mesure angulaire **d** près, décrit ci-après.

Les fers **22** de l'outil sont décalés symétriquement, par rapport à un plan **U** perpendiculaire au plan **R** de rotation de l'outil, d'une mesure angulaire **d** comprise entre 20 et 40 degrés et, de préférence, égale à 30 degrés. Le décalage des fers permet d'obtenir une coupe nette du terrain et non un arrachement de ce dernier.

Les **fig. 6** et **7** illustrent une autre variante de réalisation d'un outil de taille **8** permettant de mettre en oeuvre un procédé préféré de soutènement. L'outil de taille **8** comporte des canaux **26** d'amenée de boue, débouchant sur l'extrémité libre **23** des fers **22**, de manière à injecter de la boue dans le terrain, au moins en relation avec les parties actives de l'outil. Additionnellement à la formation du cake dû à l'injection de boue dans la partie centrale de l'outil, par les orifices **18**, **18₁**, il peut être obtenu un surcake d'étanchement du front de taille. Il est à noter que l'injection de boue dans la partie centrale de l'outil contribue, également, à la formation du surcake d'étanchement par surgissement partiel de la boue sur le front de taille.

De préférence, les canaux **26** débouchent dans le fond des rainures **24** qui, par leur forme en **"V"**, permettent d'éviter l'obturation des canaux par des fragments du terrain.

Dans l'exemple illustré, les canaux **26** communiquent avec le conduit principal **16** d'amenée de boue qui présente une section de passage réduite en relation avec le départ des canaux, de manière à favoriser l'amenée de la boue dans les canaux **26**.

La description qui précède de l'outil de taille concerne, principalement, un outil d'attaque ponctuelle du terrain. Bien entendu, il peut être envisagé de réaliser un plateau de taille assurant une attaque ponctuelle multiple et/ou une attaque pleine face du terrain, tout en permettant de mettre en oeuvre le procédé de soutènement selon l'invention. Selon cette variante, le plateau de taille comporte, d'une part, un nombre déterminé de buses d'injection en relation avec la taille du plateau et, d'autre part, des fers judicieusement placés sur le plateau et dont leur extrémité libre s'étend en retrait des orifices d'injection des buses. De préférence, l'amenée de la boue à l'extrémité libre des fers peut être obtenue par la mise en oeuvre de tuyaux raccordés chacun à un canal ménagé dans un fer.

## Revendications

1. Procédé de soutènement d'un front de taille (**T**) d'un terrain (**1**) dans lequel est déplacé en translation un bouclier d'injection (**4**), du type comportant une chambre d'abattage (**5**) destinée à contenir de l'air comprimé à une pression déterminée et délimitée par une virole externe (**6**), une cloison étanche (**7**) et par le front (**T**) du terrain stabilisé par une boue et taillé par un outil (**8**) entraîné en rotation,
caractérisé en ce qu'il consiste à injecter la boue en aval du front de taille (**T**) dans le sens de progression du bouclier, en traversant l'outil de taille (**8**), pour former, au moins en relation de l'outil, un cake (**C**) de préstabilisation du front de taille imprégné et revêtu de boue.

2. Procédé de soutènement selon la revendication 1, caractérisé en ce qu'il consiste à injecter de la boue au moins dans la partie centrale de l'outil.

3. Procédé de soutènement selon la revendication 1 ou 2, caractérisé en ce qu'il consiste à conduire, au travers de l'outil de taille, de la boue qui est injectée en relation avec les fers (**22**) de l'outil réalisant le front de taille, de manière à former un surcake de stabilisation du front de taille.

4. Procédé de soutènement selon l'une des revendications 1 à 3, caractérisé en ce qu'il consiste à évacuer mécaniquement, de la chambre d'abattage, les déblais du terrain abattus.

5. Outil de taille pour tailler le front (**T**) d'un terrain (**1**), comportant :
- un conduit (**16**) d'amenée de boue prolongé par une buse (**17**) de pénétration dans le terrain,
- et au moins deux porte-outils (**20**) montés de façon diamétralement opposée sur le conduit et destinés à être entraînés en rotation,
caractérisé en ce que chaque porte-outil (**20**) supporte au moins un fer (**22**) dont l'extrémité libre (**23**) s'étend dans un plan de taille (**P**) placé en retrait d'un orifice (**18**, **18₁**) d'injection de boue.

6. Outil de taille selon la revendication 5, caractérisé en ce que la buse d'injection (**17**) est constituée par un tronc de cône.

7. Outil de taille selon la revendication 5 ou 6, caractérisé en ce que la buse d'injection (**17**) comporte un orifice d'injection (**18**) débouchant dans la petite base (**17₁**) du tronc de cône.

8. Outil de taille selon l'une des revendications 5 à 7, caractérisé en ce que la buse d'injection (**17**) comporte des orifices d'injection (**18₁**) débouchant sur la surface latérale du tronc de cône.

9. Outil de taille selon l'une des revendications 5 à 8, caractérisé en ce que la buse d'injection (**17**) est pourvue, extérieurement, d'au moins deux dents hélicoidales (**19**) d'aide à la pénétration dans le terrain.

10. Outil de taille selon la revendication 9, caractérisé en ce que les deux dents hélicoidales (**19**) sont diamétralement opposées et s'étendent chacune à partir de la petite base (**17₁**) jusqu'à la grande base (**17₂**) du tronc de cône, selon une plage angulaire (**L**) sensiblement égale à 90 degrés.

11. Outil de taille selon la revendication 5, caractérisé en ce que l'extrémité libre (**23**) d'au moins un fer comporte une rainure (**24**) en **"V"** orientée sensiblement selon un plan perpendiculaire au plan de rotation (**R**) de l'outil.

12. Outil de taille selon l'une des revendications 5 à 11, caractérisé en ce qu'il comporte des canaux (**26**) d'amenée de boue débouchant à l'extrémité libre des fers (**22**).

13. Outil de taille selon les revendications 11 et 12, caractérisé en ce que les canaux (**26**) débouchent au fond des rainures (**24**) des fers.

14. Outil de taille selon la revendication 5, caractérisé en ce que les fers (**22**) sont décalés symétriquement par rapport à un plan (**U**) perpendiculaire au plan de rotation (**R**) de l'outil d'une mesure angulaire (**d**).

15. Plateau de taille, caractérisé en ce qu'il comporte au moins deux outils de taille conformes aux revendications 5 à 14, permettant d'assurer une attaque ponctuelle multiple et/ou une attaque pleine face du terrain.

16. Bouclier d'injection, caractérisé en ce qu'il comporte un outil de taille selon l'une des revendications 5 à 14.

17. Bouclier d'injection, caractérisé en ce qu'il comporte un plateau de taille selon la revendication 15.

## Patentansprüche

1. Verfahren zum Stützen einer Abbaufront (T) in Erdreich (1), in dem eine Einspritzabschirmung (4) verschoben wird, die eine Abbaukammer (5) zur Aufnahme von Druckluft bei einem vorgegebenen Druck umfaßt, die durch einen externen Ring (6), eine luftdichte Trennwand (7) und durch die Front (T) des durch einen Schlamm stabilisierten und durch ein drehangetriebenes Werkzeug (8) abgebauten Erdreichs begrenzt ist,
**gekennzeichnet** durch
Einspritzen des Schlamms hinter der Abbaufront (T) in Bewegungsrichtung der Abschirmung, unter Durchquerung des Abbauwerkzeugs (8), um wenigstens in Beziehung zum Werkzeug eine Kruste (C) zur Vorstabilisierung der schlammdurchtränkten und -überzogenen Abbaufront zu bilden.

2. Stützverfahren nach Anspruch 1,
gekennzeichnt durch
Einspritzen des Schlamms wenigstens im Zentralbereich des Werkzeugs.

3. Stützverfahren nach Anspruch 1 oder 2,
dadurch gekennzeichnet, daß
Schlamm durch das Abbauwerkzeug geführt und in Beziehung zu den die Abbaufront herstellenden Eisen (22) des Werkzeugs eingespritzt wird, um eine Überkruste zur Stabilisierung der Abbaufront zu bilden.

4. Stützverfahren nach einem der Ansprüche 1 bis 3,
gekennzeichnet durch
mechanisches Entfernen des abgebauten Erdreichs aus der Abbaukammer.

5. Abbauwerkzeug zum Abbauen einer Erdreichfront (T) mit:
- einer Schlammzufuhrleitung (16), verlängert mit einer Düse (17) zum Eindringen in das Erdreich und
- wenigstens zwei diametral gegenüberliegend an der Leitung montierten, drehanzutreibenden Werkzeugträgern,
dadurch gekennzeichnet, daß
jeder Werkzeugträger (20) wenigstens ein Eisen (22) hält, dessen freies Ende (23) in einer Abbauebene (P) verläuft, die hinter einer Schlammeinspritzöffnung (18, 18₁) liegt.

6. Abbauwerkzeug nach Anspruch 5,
dadurch gekennzeichnet, daß
die Einspritzdüse (17) aus einem Kegelstumpf gebildet ist.

7. Abbauwerkzeug nach Anspruch 5 oder 6,
dadurch gekennzeichnet, daß
die Einspritzdüse (17) eine auf die kleine Basis (17₁) des Kegelstumpfes mündende Einspritzöffnung (18) hat.

8. Abbauwerkzeug nach einem der Ansprüche 5 bis 7,
dadurch gekennzeichnet, daß
die Einspritzdüse (17) auf die Seitenfläche des Kegelstumpfs mündende Einspritzöffnungen (18₁) hat.

9. Abbauwerkzeug nach einem der Ansprüche 5 bis 8,
dadurch gekennzeichnet, daß
die Einspritzdüse (17) äußerlich mit wenigstens zwei spiralförmigen Zähnen (19) zur Unterstützung des Eindringens in das Erdreich versehen ist.

10. Abbauwerkzeug nach Anspruch 9,
dadurch gekennzeichnet, daß
die zwei spiralförmigen Zähne (19) einander diametral gegenüberliegen und jeweils von der kleinen Basis (17₁) bis zur großen Basis (17₂) des Kegelstumpfs über einen Winkelbereich (ℓ) von ca. 90 ° verlaufen.

11. Abbauwerkzeug nach Anspruch 5,
dadurch gekennzeichnet, daß
das freie Ende (23) wenigstens eines Eisens eine V-förmige, im wesentlichen in einer zur Drehebene (R) des Werkzeugs senkrechten Ebene orientierte Rille (24) aufweist.

12. Abbauwerkzeug nach einem der Ansprüche 5 bis 11,
gekennzeichnet durch
Kanäle (26) zum Zuführen von Schlamm, die auf das freie Ende der Eisen (22) münden.

13. Abbauwerkzeug nach Ansprüchen 11 und 12,
dadurch gekennzeichnet, daß
die Kanäle (26) auf den Boden der Rille (24) der Eisen münden.

14. Abbauwerkzeug nach Anspruch 5,
dadurch gekennzeichnet, daß
die Eisen (22) symmetrisch gegen einen zur Rotationsebene (R) des Werkzeugs senkrechte Ebene (U) um einen Winkel (d) versetzt sind.

15. Abbaukopf,
gekennzeichnet durch
wenigstens zwei Abbauwerkzeuge nach Ansprüchen 5 bis 14, der einen mehrfachen punktuellen und/oder einen vollflächigen Angriff auf das Erdreich ermöglicht.

16. Einspritzabschirmung,
gekennzeichnet durch
ein Abbauwerkzeug nach einem der Ansprüche 5 bis 14.

17. Einspritzabschirmung,
gekennzeichnet durch
einen Abbaukopf nach Anspruch 15.

## Claims

1. Method for supporting a working face (T) of a ground (1) in which an injection shield (4) is moved in translation, shield of the type comprising a cutting chamber (5) designed to contain compressed air at a predetermined pressure and being defined by an external ring (6), a tight partition (7) and by the face (T) of the ground stabilized by a slurry and cut by a tool (8) driven in rotation,
characterized in that it consists in injecting the slurry downstream of the working face (T) in the shield advancing direction, while traversing the cutting tool (8), so as to form, at least relatively to the tool, a cake (C) for prestabilizing the working face impregnatd and covered with slurry.

2. Supporting method according to claim 1, characterized in that it consists in injecting slurry at least in the central part of the tool.

3. Supporting method according to claim 1 or 2, characterized in that it consists in directing slurry through the cutting tool, which slurry is injected in relation to the iron pieces (22) of the tool making the working face, so as to form an overcake for stabilizing the working face.

4. Supporting method according to one of claims 1 to 3, characterized in that it consists in mechanically removing, from the cutting chamber, the excavated ground materials.

5. Cutting tool for cutting the working face of a ground (1), comprising:
- a slurry feeding conduit (16) extended by a nozzle (17) penetrating into the ground,
- and at least two tool-holders (20) mounted in diametrically opposite fashion on the conduit and designed to be driven in rotation,
characterized in that each tool-holder (20) supports at least one iron piece (22) of which the free end (23) extends in a cutting plane (P) which is offset with respect to an orifice (18, 18₁) for injecting the slurry.

6. Cutting tool according to claim 5, characterized in that the injection nozzle (17) is constituted by a truncated cone.

7. Cutting tool according to claim 5 or 6, characterized in that the injection nozzle (17) comprises an injection orifice (18) opening out into the small base (17₁) of the truncated cone.

8. Cutting tool according to one of claims 5 to 7, characterized in that the injection nozzle (17) comprises injection orifices (18₁) opening out onto the lateral surface of the truncated cone.

9. Cutting tool according to one of claims 5 to 8, characterized in that the injection nozzle (17) is provided on the outside, with at least two helical teeth (19) provided for helping the penetration into the ground.

10. Cutting tool according to claim 9, characterized in that the two helical teeth (19) are diametrically opposite and each one extends from the small base (17₁) as far as the large base (17₂) of the truncated cone, according to an angular range (L) substantially equal to 90 degrees.

11. Cutting tool according to claim 5, characterized in that the free end (23) of at least one tooth comprises a "V"-shaped groove (24) orientated substantially according to a plane perpendicular to the plane of rotation (R) of the tool.

12. Cutting tool according to one of claims 5 to 11, characterized in that it comprises sludge feeding channels (26) opening out at the free end of the iron pieces (22).

13. Cutting tool according to claims 11 and 12, characterized in that the channels (26) open out at the bottom of the groove (24) of the iron pieces.

14. Cutting tool according to claim 5, characterized in that the iron pieces (22) are symmetrically offset with respect to a plane (U) perpendicular to the plane (R) in which the tool can rotate over an angular distance.

15. Cutting plate, characterized in that it comprises at least two cutting tools according to claims 5 and 14, for ensuring a multiple punctual stroke and/or a fully frontal stroke at the ground.

16. Injection shield, characterized in that it comprises a cutting tool according to one of claims 5 to 14.

17. Injection shield, characterized in that it comprises a cutting plate according to claim 15.
